# FASCICULE DE BREVET EUROPEEN

(11) **EP 4 489 948 B1**
(45) Date de publication et mention de la délivrance du brevet: **11.02.2026**
(21) Numéro de dépôt: 23712093.6
(22) Date de dépôt: 08.03.2023
(51) Int. Cl.: B26B 13/12

(54) **CISEAUX**
SCHERE
SCISSORS

(30) Priorité: 09.03.2022 FR 2202073
(43) Date de publication de la demande: 15.01.2025
(73) Titulaire: INSOLENT, 69003 Lyon (FR)
(72) Inventeur: KOUZNETZOFF, Wilfrid, 69006 Lyon (FR)
(74) Mandataire: Pellegri, Michel Pascal Romain
(86) Numéro de dépôt international: PCT/IB2023/052195
(87) Numéro de publication internationale: WO 2023/170599

(56) Documents cités:
- WO-A1-02/094512
- WO-A1-2016/162621
- WO-A2-2007/133567
- US-A- 5 232 000

## Description

La présente invention est relative au domaine technique des objets articulés. Plus précisément, elle est relative au domaine technique des ciseaux, et notamment des ciseaux destinés à la coupe des cheveux.

Dans le cadre de la présente description, un intervalle décrit par l'expression « entre [...] et [...] » comprend les bornes. Par exemple, l'intervalle « entre 1 et 2 » comprend les deux valeurs « 1 » et « 2 » ainsi que l'ensemble des valeurs étant à la fois strictement supérieures à 1 et strictement inférieures à 2.

Dans le cadre de la présente description, le terme « environ » précédent une valeur numérique signifie que la valeur peut être modifiée de plus ou moins 10%. Dans le cas particulier d'une valeur numérique étant une borne d'intervalle, le terme « environ » signifie que la borne basse peut être réduite de 10% ou la borne haute peut être augmentée de 10%. Il est également possible de supprimer le terme « environ » précédent une valeur numérique.

Les ciseaux, et en particulier ceux connus pour la pratique de la coiffure, comportent généralement deux lames montées pivotantes l'une par rapport à l'autre autour d'un axe.

Chaque lame dispose d'un œillet respectif dont elle est solidaire. L'axe est positionné entre une lame et son œillet. Chaque œillet permet ainsi à un utilisateur d'y positionner un ou plusieurs doigt(s) afin de solliciter sa lame respective en pivotement autour de l'axe.

En pratique, le plus souvent, un œillet est réservé au pouce de l'utilisateur, et l'autre est réservé à un ou plusieurs doigt(s) autre(s) que le pouce.

Dans le cadre de la présente description, un « utilisateur » est un utilisateur de ciseaux. Il peut notamment s'agir d'un coiffeur.

La pratique de la coiffure impose un grand nombre de mouvements et changements de position des ciseaux.

Les utilisateurs réalisent le plus souvent ces mouvements par des rotations et déplacements du poignet.

De tels mouvements et rotations du poignet sont à l'origine de nombreux troubles musculosquelettiques (ci-après « TMS ») tels que des tendinites, qui peuvent être particulièrement handicapantes pour la pratique professionnelle de la coiffure. Ces affections sont très courantes chez les coiffeurs, ces derniers étant parfois amenés à stopper leur activité professionnelle du fait de ces affections.

Dans le cadre de la coupe des cheveux d'un individu, la position des ciseaux, et notamment du plan de coupe, doit être sensiblement constante relativement à la surface du cuir chevelu, et ce quel que soit l'endroit de la coupe, sur et autour de la tête de l'individu.

La prise en main des ciseaux est le plus souvent réalisée en engageant le pouce dans un œillet des ciseaux, et au moins un doigt dans l'autre œillet des ciseaux.

Le mouvement de coupe est majoritairement réalisé par le pouce, tandis que les autres doigts restent relativement immobiles.

Lorsque le pouce est complètement engagé dans l'œillet, il ne peut pas servir à autre chose qu'à actionner les ciseaux.

En particulier, il ne pourra pas agir sur la position du plan de coupe par rapport au cuir chevelu, ou de manière très marginale.

Ainsi, lors de l'utilisation des ciseaux, de nombreux mouvements extrêmes et potentiellement traumatisants devront être réalisés par d'autres articulations, et notamment celle du poignet.

C'est dans ce cadre que les utilisateurs de ciseaux sont particulièrement exposés à un grand nombre de risques sanitaires, dont notamment :
- les TMS précités, liés aux postures et gestes de l'utilisateur, inconfortables et souvent répétés ; ils sont extrêmement fréquents et entrainent des pathologies ostéoarticulaires invalidantes ;
- les coupures, qui peuvent dans certains cas entrainer des contaminations directes, notamment en ce qui concerne les maladies transmissibles par le sang.

Comme évoqué précédemment, selon la position de la tête et l'endroit où des cheveux doivent être coupés, l'adaptation de la position des ciseaux est parfois difficile, et exige en particulier une rotation variable du poignet incluant des positions extrêmes, ce qui est problématique pour la santé de l'utilisateur.

Lorsque l'utilisateur souffre de pathologies particulières, en particulier l'arthrose, ces problématiques sont encore amplifiées.

Dans l'art antérieur, un certain nombre de démarches ont été proposées afin d'améliorer l'ergonomie de ciseaux de coiffure.

Tout d'abord, il a été tenté de réaliser des ciseaux présentant des branches recourbées en angle droit.

Ainsi, dans la demande WO2002094512 (KIM), il est divulgué des ciseaux dont les branches sont en angle droit ou sensiblement en angle droit.

Dans la demande US5232000 (CHIAVARAS), il est également décrit des ciseaux présentant des branches en angle droit, présentées comme étant plus ergonomiques.

En pratique, ces ciseaux ne permettent pas de limiter les risques, et sont peu ergonomiques. De plus, leur usure, et en particulier l'usure de la charnière, est prématurée du fait de la position des œillets.

Ensuite, il a été tenté de réaliser des ciseaux présentant une ou plusieurs charnière(s) censée(s) améliorer l'ergonomie.

Ainsi, dans la demande US5469624 (BRENTON), il est divulgué des ciseaux comprenant un œillet de pouce monté sur une charnière perpendiculaire à la branche de pouce, cet œillet peut être démonté et sa taille adaptée à l'utilisateur. Dans la demande US20050204569 (BRENTON), il est divulgué des ciseaux comprenant un œillet de pouce incomplet monté sur une charnière perpendiculaire à la branche de pouce, cet œillet incomplet peut être démonté et sa taille adaptée à l'utilisateur.

D'autres demandes présentent des divulgations similaires : US20080172886 (DONG HO JUN), US20100212165 (PARNAZZINI ET AL.) ou encore WO2007133567 (FOX).

Dans la demande US20050005456 (WANG ET AL.), il est divulgué des ciseaux comprenant un œillet de pouce monté sur une charnière disposée dans le prolongement de la branche de pouce.

Enfin, dans la demande WO2014132279 (DE STEFANO), il est divulgué des ciseaux comprenant deux œillets rotatifs, présentés comme permettant une meilleure ergonomie.

En pratique, ces solutions n'apportent pas de plus-value à l'utilisateur du point de vue de la santé. Pire, étant donné que les charnières sont libres, elles donnent lieu à des rotations en cours de coupe, ce qui complexifie le travail de l'utilisateur, et maximise les risques de coupure.

Il existe un besoin de disposer de ciseaux disposant d'une ergonomie améliorée, susceptibles de diminuer les risques de TMS et d'améliorer la préhension par l'utilisateur, tout en diminuant le risque de coupure.

L'invention vise à résoudre un ou plusieurs des inconvénients relevés dans l'art antérieur.

L'invention concerne ainsi des ciseaux 1, comprenant :
- des première et deuxième lames 21, 22 montées pivotantes l'une par rapport à l'autre autour d'un axe 91 de rotation ;
- un œillet 3 solidaire de la première lame 21, l'axe 91 étant positionné entre l'œillet 3 et la première lame 21 ;
   caractérisés en ce que :
   - l'œillet 3 définit un contour fermé 32 ceinturant une section de passage 34, l'œillet 3 comportant un élément 331, 333 en saillie vers l'intérieur de la section de passage 34 par rapport au contour fermé, selon une projection orthogonale sur un plan de coupe 92 perpendiculaire à l'axe de rotation 91.

Les ciseaux 1 selon l'invention offrent un confort supplémentaire et aident à prévenir les blessures et la fatigue musculaire. L'un des avantages les plus importants de l'utilisation des ciseaux 1 selon l'invention, en particulier pour les coiffeurs, est la réduction de la fatigue musculaire. Les ciseaux 1 selon l'invention permettent une répartition plus équilibrée de la pression sur les doigts, ce qui réduit la tension sur les muscles de la main, du poignet et de l'avant-bras.

Un autre avantage est l'amélioration de la précision et du contrôle. Les ciseaux 1 selon l'invention offrent une prise en main plus confortable et stable, ce qui permet à l'utilisateur, et en particulier au coiffeur, de mieux contrôler ses mouvements, d'améliorer sa précision et de réduire le risque de tremblements.

L'utilisation de ciseaux 1 selon l'invention peut également aider à prévenir les troubles musculosquelettiques tels que les tendinites, les épicondylites, ou encore les douleurs articulaires. En réduisant la tension sur les muscles, les tendons et les nerfs des doigts, des mains et des avant-bras, les ciseaux 1 selon l'invention peuvent aider à prévenir ces problèmes de santé.

En outre, les ciseaux 1 selon l'invention offrent un confort accru, en particulier pour les coiffeurs qui passent de longues heures à travailler avec des ciseaux.

En réduisant les tensions musculaires et les risques de troubles musculosquelettiques, les ciseaux 1 selon l'invention peuvent contribuer à leur bien-être général. En somme, l'utilisation de ciseaux 1 selon l'invention peut aider à améliorer la performance et le confort des utilisateurs, et en particulier des coiffeurs, tout en réduisant les risques de blessures et de fatigue musculaire.

Il est à noter que dans le cadre d'une coupe en élévation, les ciseaux selon l'invention seront particulièrement avantageux. En effet, lors d'une telle coupe, les ciseaux sont dans la main droite (chez un droitier) et un peigne est dans la main gauche. Lors de la coupe, la main droite qui tient les ciseaux est dans une position parallèle au sol, et de 5 cm à 30 cm au-dessus de la tête. Dans cette position de coupe, les ciseaux selon l'invention permettent de ne pas bloquer le pouce, et ainsi de solliciter moindrement le poignet droit.

Dans un mode de réalisation, lesdits ciseaux 1 sont réalisés dans un matériau rigide, de préférence un métal ou un alliage de métaux, de préférence choisi dans le groupe constitué de l'acier, de l'acier inoxydable et du titane.

Dans un mode de réalisation, lesdits ciseaux 1 comprennent un matériau rigide, de préférence un métal ou un alliage de métaux, de préférence choisi dans le groupe constitué de l'acier, de l'acier inoxydable et du titane.

Dans un mode de réalisation, l'œillet 3 est réalisé dans un matériau rigide, de préférence un métal ou un alliage de métaux, de préférence choisi dans le groupe constitué de l'acier, de l'acier inoxydable et du titane.

Dans un mode de réalisation, l'œillet 3 comprend un matériau rigide, de préférence un métal ou un alliage de métaux, de préférence choisi dans le groupe constitué de l'acier, de l'acier inoxydable et du titane.

Dans un mode de réalisation, lesdits ciseaux 1 sont constitués d'une seule matière. Dans certains cas, cela est avantageux, car cela permet une moindre usure.

Dans un mode de réalisation, lesdits ciseaux 1 sont constitués de plusieurs matières différentes. Dans certains cas, cela est avantageux, car cela permet une fabrication plus aisée.

Par exemple, la matière de l'œillet de pouce 3 peut être différente de celle des lames 21 et 22.

Cela est particulièrement avantageux lorsque l'œillet de pouce est particulièrement difficile à produire. Il peut être opportun de produire l'œillet de pouce dans une matière plus ductile que celle des lames.

Dans un mode de réalisation, lesdits ciseaux sont des ciseaux pour la pratique de la coiffure. Ce mode de réalisation est préféré, car c'est dans le domaine de la coiffure que l'ergonomie est particulièrement importante, du fait de la récurrence de certains mouvements.

Dans un mode de réalisation, l'œillet 3 est fixé au levier 51. Cela signifie que l'œillet 3 ne peut être mis en mouvement indépendamment du levier 51. En particulier, l'œillet 3 n'est pas monté sur une charnière ou tout autre moyen permettant à l'œillet d'être déplacé par rapport au levier 51. Cela permet de rendre les ciseaux plus ergonomiques.

Dans un mode de réalisation, lesdits ciseaux 1 comprennent une seule charnière au niveau de l'axe de rotation 91.

Dans un mode de réalisation, lesdits ciseaux 1 ne comprennent pas de charnière autre que celle présente au niveau de l'axe de rotation 91.

Dans un mode de réalisation, lesdits ciseaux 1 ne comprennent pas de charnière au niveau des œillets. Dans un mode de réalisation, lesdits ciseaux 1 ne comprennent pas de charnière au niveau des deux œillets. Ce mode de réalisation est préféré, car il est bénéfique pour les coiffeurs qui passent de longues heures à couper des cheveux. Sans charnière au niveau des œillets, la tension est répartie de manière uniforme sur les doigts, réduisant ainsi la fatigue et la tension des articulations. Cela peut également aider à prévenir les blessures dues à une utilisation prolongée des ciseaux. En outre, les ciseaux sans charnière au niveau des œillets peuvent offrir une plus grande liberté de mouvement et un meilleur contrôle de la coupe, permettant ainsi aux coiffeurs de travailler plus efficacement.

Dans un mode de réalisation, les ciseaux 1 sont chacun constitués d'une continuité de matière. Dans un mode de réalisation, les ciseaux 1 sont chacun constitués d'une continuité de matière sans charnière.

Dans un mode de réalisation, la longueur des ciseaux est comprise entre environ 10 cm et environ 20 cm, de préférence entre environ 12,5 cm et environ 17,5 cm. De préférence, la longueur des ciseaux est d'environ 15 cm.

Dans un mode de réalisation, la longueur de l'extrémité des lames à l'axe de rotation 91 est comprise entre environ 5 cm et environ 10 cm, de préférence comprise entre environ 7,5 cm et environ 12,5 cm.

Dans un mode de réalisation, la longueur de l'extrémité des œillets à l'axe de rotation 91 est comprise entre environ 5 cm et environ 10 cm, de préférence comprise entre environ 6 cm et environ 8 cm.

En pratique, les leviers 51 et 52 relient chacun des deux œillets (dont l'œillet 3) aux lames 21 et 22.

Dans un mode de réalisation, le levier 51 est rectiligne. Dans un mode de réalisation, le levier 52 est rectiligne. Dans un mode de réalisation, les leviers 51 et 52 sont rectilignes.

Les leviers rectilignes offrent plusieurs avantages. Tout d'abord, leur design ergonomique permet une prise en main confortable et une réduction de la fatigue musculaire lors de longues séances de coupe. Les leviers rectilignes offrent également une meilleure stabilité et un meilleur contrôle, permettant ainsi une coupe plus précise et nette. En outre, les ciseaux 1 selon l'invention présentant des leviers rectilignes sont souvent plus légers que les modèles présentant des leviers courbés, ce qui permet un usage plus prolongé sans douleur ni tension dans les poignets et les doigts.

Dans un mode de réalisation, ledit œillet 3 est un œillet de pouce. Cela signifie qu'il est celui destiné à être préempté par le pouce de l'utilisateur.

Dans un mode de réalisation, l'œillet 3 et la première lame 21 sont d'un seul bloc.

Dans un mode de réalisation, lesdits ciseaux 1 sont des ciseaux droits.

Dans un mode de réalisation, lesdits ciseaux 1 sont des ciseaux désaxés.

Dans un mode de réalisation, lesdits ciseaux 1 sont des ciseaux sculpteur.

Dans un mode de réalisation, lesdits ciseaux 1 sont des ciseaux microdentés.

Dans un mode de réalisation, lesdits ciseaux 1 sont des ciseaux pour droitier. Ce mode de réalisation est préféré, car la plupart des utilisateurs sont droitiers.

Dans un mode de réalisation, lesdits ciseaux 1 sont des ciseaux pour gaucher.

L'adaptation des ciseaux aux droitiers et gauchers est importante, pour des raisons évidentes d'ergonomie. Dans tous les cas, le pouce est destiné à être mis en contact avec l'œillet 3 de la première lame 21.

Lors de la manipulation des ciseaux 1, le pouce de l'utilisateur entre en contact avec l'œillet 3, et l'élément 331, 333 en saillie permet au pouce de ne pas entrer trop profondément au sein de l'œillet 3. Ainsi, les mouvements problématiques du poignet peuvent être transférés au pouce, permettant ainsi à l'utilisateur d'éviter les TMS et leurs conséquences.

En résumé, le contour fermé permet de proposer à l'utilisateur un véritable point d'appui pour le pouce, lui permettant de transférer des mouvements complexes et traumatiques, en particulier du poignet, directement aux doigts, et en particulier au pouce.

Dans un mode de réalisation, les ciseaux 1 sont caractérisés en ce que ledit élément est sélectionné dans le groupe constitué d'un ergot 331 ayant une extrémité libre 332 ou d'une bande 333 reliant deux emplacements du contour fermé 32.

Dans un mode de réalisation, ledit élément est une bande 333 reliant deux emplacements du contour fermé.

Dans un mode de réalisation, ledit élément est un ergot 331 ayant une extrémité libre. Ce mode de réalisation est préféré, car il permet l'obtention d'un bon moyen d'appui pour le pouce, tout en économisant de la matière.

Dans un mode de réalisation, ladite extrémité libre est de section rectangulaire.

Dans un mode de réalisation, ladite extrémité libre est de forme pointue.

Dans un mode de réalisation, les ciseaux 1 sont caractérisés en ce que ledit élément 331 est en saillie dans la section de passage 34 sur une longueur d'au moins environ 5 millimètres.

Dans un mode de réalisation, ledit élément 331 est en saillie dans la section de passage 34 sur une longueur d'au moins environ 10 millimètres.

Dans un mode de réalisation, ledit élément 331 est en saillie dans la section de passage sur une longueur comprise entre environ 5 millimètres et environ 30 millimètres.

Dans un mode de réalisation, ledit élément 331 est en saillie dans la section de passage sur une longueur comprise entre environ 10 millimètres et environ 25 millimètres.

Dans un mode de réalisation, ledit élément 331 est en saillie dans la section de passage sur une longueur d'environ 15 millimètres.

Dans un mode de réalisation, les ciseaux 1 sont caractérisés en ce que ledit élément est un ergot 331 en saillie avec une extrémité libre 332 de forme pointue.

Dans un mode de réalisation, les ciseaux 1 sont caractérisés en ce que ledit contour fermé 32 comporte une partie 321 incluse dans ledit plan de coupe 92 et une partie décalée 322 par rapport audit plan de coupe 92 de sorte que le contour fermé 32 délimite un évidement 323 dans ledit plan de coupe 92.

Ce mode de réalisation est particulièrement préféré. En effet, l'évidement 323 créé permet au pouce d'être relativement libre de ses mouvements et notamment concernant l'orientation des ciseaux induite par le pouce. La combinaison dudit élément 331, 333 en saillie vers l'intérieur de la section de passage 34 par rapport au contour fermé d'une part, et de l'évidement 323 d'autre part, permet au pouce d'avoir une influence maximale sur la position des ciseaux, transférant ainsi un maximum de mouvement du poignet et des autres articulations vers le pouce de l'utilisateur.

Dans un mode de réalisation, ladite partie décalée s'étend au moins sur 1 cm par rapport au plan de coupe 92.

Dans un mode de réalisation, ladite partie décalée s'étend au moins sur 2 cm par rapport au plan de coupe 92.

Dans un mode de réalisation, ladite partie décalée est décalée selon un angle A compris entre environ 90° et environ 170°.

Dans un mode de réalisation, ladite partie décalée est décalée selon un angle A compris entre environ 100° et environ 160°.

Dans un mode de réalisation, ladite partie décalée est décalée selon un angle A compris entre environ 110° et environ 150°.

Dans un mode de réalisation, ladite partie décalée est décalée selon un angle A compris entre environ 120° et environ 150°.

Dans un mode de réalisation, ladite partie décalée est décalée selon un angle A compris entre environ 125° et environ 145°.

Dans un mode de réalisation, ladite partie décalée est décalée selon un angle A compris entre environ 135° et environ 140°.

Dans un mode de réalisation, ladite partie décalée est décalée selon un angle A d'environ 138°. Plus l'angle A est proche de 138°, plus l'ergonomie des ciseaux 1 est augmentée.

Dans un mode de réalisation, les ciseaux 1 sont caractérisés en ce que ledit évidement 323 est positionné sur un bord latéral externe du contour fermé 32.

Ce mode de réalisation est particulièrement préféré. En effet, il permet au pouce de conserver à la fois une bonne capacité de pression sur le levier 51, tout en lui procurant la possibilité d'un grand nombre de positionnements qui correspondent aux différentes orientations des ciseaux durant la coupe des cheveux.

Dans un mode de réalisation, les ciseaux 1 sont caractérisés en ce que la projection orthogonale dudit évidement 323 sur le plan de coupe 92 couvre au moins le secteur angulaire [40°, 140°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 sont caractérisés en ce que la projection orthogonale dudit évidement 323 sur le plan de coupe 92 couvre au moins le secteur angulaire [50°, 130°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 sont caractérisés en ce que la projection orthogonale dudit évidement 323 sur le plan de coupe 92 couvre au moins le secteur angulaire [60°, 120°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 sont caractérisés en ce que la projection orthogonale dudit évidement 323 sur le plan de coupe 92 couvre au moins le secteur angulaire [70°, 110°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 sont caractérisés en ce que la projection orthogonale dudit évidement 323 sur le plan de coupe 92 couvre au moins le secteur angulaire [80°, 100°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 sont caractérisés en ce que la projection orthogonale dudit évidement 323 sur le plan de coupe 92 couvre au moins le secteur angulaire [85°, 95°] autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.

Dans un mode de réalisation, les ciseaux 1 comprennent en outre un ergot d'appui 35 en saillie vers l'intérieur de la section de passage 34 par rapport au contour fermé 32.

La présence d'un ergot d'appui 35 est particulièrement souhaitable ; elle permet une ouverture des ciseaux facilitée avec la face supérieure du pouce.

Dans un mode de réalisation particulièrement préféré, un évidement 323 est présent, et les ciseaux comprennent en outre un ergot d'appui 35 en saillie vers l'intérieur de la section de passage 34 par rapport au contour fermé 32 et positionné adjacent audit évidement 323. Dans ce dernier cas, il existe une réelle synergie entre l'évidement 323 permettant une liberté du pouce et l'ergo d'appui 35 qui permet aux ciseaux de conserver une facilité d'ouverture entre deux rapprochements des leviers 51 et 52, c'est-à-dire entre deux gestes de coupe.

Dans un mode de réalisation particulièrement préféré, l'ergot d'appui 35 est également en saillie par rapport au plan de coupe 92. La figure 12 illustre ce mode de réalisation particulier, qui est préféré, car il permet une maniabilité maximale des ciseaux.

Dans un mode de réalisation particulièrement préféré, l'ergot d'appui 35 et l'élément 331 (par exemple, un ergot présentant une extrémité libre 332) prennent leur origine dans des portions opposées dudit contour fermé 32. La figure 13 illustre ce mode de réalisation particulier, qui est préféré, car il permet de bien canaliser le pouce entre ledit ergot d'appui 35 et ledit élément 331. Le pouce est bien centré entre ces deux éléments, ce qui est avantageux.

Dans un mode de réalisation, ledit ergot d'appui 35 a une longueur d'au moins environ 1 millimètre, de préférence d'au moins environ 2 millimètres, de préférence d'au moins environ 3 millimètres, de préférence d'au moins environ 4 millimètres.

Dans un mode de réalisation, ledit ergot d'appui 35 a une longueur d'environ 1 millimètre, de préférence d'environ 2 millimètres, de préférence d'environ 3 millimètres, de préférence d'environ 4 millimètres.

Dans un mode de réalisation, les ciseaux 1 comprennent deux ergots d'appui 35a et 35b.

Dans un mode de réalisation, les ciseaux 1 comprennent deux ergots d'appui 35a et 35b, chacun en saillie vers l'intérieur de la section de passage 34 par rapport au contour fermé 32. Dans un mode de réalisation préféré, ces deux ergots sont situés de part et d'autre du contour fermé 32.

La présence de plusieurs ergots d'appui 35 est particulièrement souhaitable ; elle permet une ouverture des ciseaux facilitée avec la face supérieure du pouce, avec une répartition des charges afin de diminuer les frictions au niveau de la peau du pouce.

Dans un mode de réalisation, au moins un ergot d'appui 35 et l'élément 331 prennent leur origine au sein d'une même portion du contour fermé 32.

Dans un mode de réalisation, les ciseaux 1 sont caractérisés en ce que la partie décalée 322 et ledit élément en saillie 331 sont décalés d'un même côté par rapport audit plan de coupe 92.

Dans un mode de réalisation, les ciseaux 1 sont caractérisés en ce que la partie décalée 322 et ledit élément en saillie 331 sont situés d'un même côté par rapport audit plan de coupe 92.

Dans un mode de réalisation, les ciseaux 1 sont caractérisés en ce que ledit œillet 3 est monté amovible par rapport à la première lame 21 par l'intermédiaire d'une interface de fixation 6, l'interface de fixation 6 permettant la solidarisation dudit œillet 3 en plusieurs positions angulaires autour d'un axe 93 perpendiculaire à l'axe de rotation 91 des première et deuxième lames 21, 22.

Dans un mode de réalisation, lesdites positions angulaires sont au nombre de 12, et sont donc distantes les unes des autres d'un angle de 30°.

Dans un mode de réalisation, lesdites positions angulaires sont au nombre de 12, et sont donc distantes les unes des autres d'un angle de 30°, car 30 fois 12 est égal à 360° (une rotation complète).

Dans un mode de réalisation, les ciseaux 1 sont caractérisés en ce que ledit élément est décalé par rapport à la première lame 21 selon une direction correspondant à l'axe de rotation.

L'invention concerne également l'utilisation de ciseaux 1 selon l'invention pour diminuer le risque d'occurrence de TMS.

L'invention concerne également des ciseaux 1 selon l'invention destinés à être utilisés pour diminuer le risque d'occurrence de TMS.

L'invention porte également sur les variantes exposées au sein de la présente description. L'homme du métier comprendra que chacune des caractéristiques de ces variantes peut être combinée, sans pour autant constituer une généralisation intermédiaire.

D'autres caractéristiques et avantages de l'invention ressortent clairement de la description, à titre indicatif, et nullement limitatif, en référence aux dessins annexés, dans lesquels :
La figure 1 illustre des ciseaux 1 pour la pratique de la coiffure selon l'invention, comprenant des première et deuxième lames 21, 22 montées pivotantes l'une par rapport à l'autre autour de l'axe 91 de rotation. Le plan de coupe 92 est également représenté, ainsi que les leviers 51, 52. Ces leviers 51, 52 sont rectilignes. L'œillet 3 destiné à entrer en contact avec le pouce et solidaire de la première lame 21 est représenté. Plus précisément, l'œillet 3 définit un contour fermé 32 ceinturant une section de passage 34 et comporte un élément 331 étant un ergot présentant une extrémité libre 332 en saillie vers l'intérieur de la section de passage 34 par rapport au contour fermé, selon une projection orthogonale sur le plan de coupe 92 perpendiculaire à l'axe de rotation 91. Une partie 322 de l'œillet 3 est décalée par rapport au plan de coupe 92. Un ergot d'appui 35 en saillie vers l'intérieur de la section de passage 34 par rapport au contour fermé 32 est représenté, et un évidement 323 est positionné sur un bord latéral externe du contour fermé 32 et positionné adjacent audit évidement 323. L'ergot d'appui saillant 35 permet au pouce d'écarter les leviers 51, 52 facilement, constituant ainsi un véritable point d'appui.
La figure 2 représente les mêmes ciseaux que ceux représentés en figure 1, vus sous un autre angle. La description de la figure 1 correspondant aux numéros présents en figure 1 et en figure 2 est donc applicable à cette figure 2. L'œillet 4 correspondant au levier 52, ainsi que sa section de passage 44, est représenté. De plus, la projection orthogonale dudit évidement 323 sur le plan de coupe 92 (non représenté) couvre un certain secteur angulaire autour du point O par rapport au vecteur OP, avec le point O défini comme le centre géométrique de la projection orthogonale du contour fermé 32 sur le plan de coupe 92, avec le point P défini comme l'intersection entre le plan de coupe 92 et l'axe de rotation 91.
La figure 3 représente les mêmes ciseaux que ceux représentés en figures 1 et 2, vus sous un autre angle. La description des figures 1 et 2 correspondant aux numéros présents en figures 1 et/ou 2 et en figure 3 est donc applicable à cette figure 3.
La figure 4 représente les mêmes ciseaux que ceux représentés en figures 1 et 2, vus sous un autre angle. La description des figures 1 et 2 correspondant aux numéros présents en figures 1 et/ou 2 et en figure 4 est donc applicable à cette figure 4. Sur cette figure 4, l'axe 91 est vertical.
La figure 5 est une vue de détail d'un œillet 3 correspondant à un levier 51. La section de passage 34 par rapport au contour fermé 32 est représentée. L'œillet 3 présente à la fois un ergot d'appui 35 en saillie vers l'intérieur de la section de passage 34, et une bande 333 reliant deux emplacements du contour fermé 32. Le contour fermé 32 comporte une partie 321 incluse dans le plan de coupe (non représenté), et une partie décalée 322 par rapport audit plan de coupe, de sorte que le contour fermé délimite un évidement 323 dans ledit plan de coupe.
La figure 6 représente le même œillet 3 que celui représenté en figure 5, vu sous un autre angle. La description de la figure 5 correspondant aux numéros présents en figure 5 est donc applicable à cette figure 6.
La figure 7 est une vue de détail d'un œillet 3 correspondant à un levier 51. La section de passage 34 par rapport au contour fermé 32 est représentée. L'œillet 3 présente à la fois un ergot d'appui 35 en saillie vers l'intérieur de la section de passage 34, et une bande 333 reliant deux emplacements du contour fermé 32. Le contour fermé 32 comporte une partie 321 incluse dans le plan de coupe (non représenté), et une partie décalée 322 par rapport audit plan de coupe, de sorte que le contour fermé délimite un évidement 323 dans ledit plan de coupe.
La figure 8 est une vue de détail d'un œillet 3 correspondant à un levier 51. La section de passage 34 par rapport au contour fermé 32 est représentée. L'œillet 3 présente un élément sous forme d'ergot 331 en saillie vers l'intérieur de la section de passage 34. Le contour fermé 32 comporte une partie 321 incluse dans le plan de coupe (non représenté), et une partie décalée 322 par rapport audit plan de coupe, de sorte que le contour fermé délimite un évidement 323 dans ledit plan de coupe.
La figure 9 est une vue de détail d'un œillet 3 correspondant à un levier 51. La section de passage 34 par rapport au contour fermé 32 est représentée. L'œillet 3 présente un élément sous forme d'une bande 331 à largeur variable en saillie vers l'intérieur de la section de passage 34.
La figure 10 est une vue de détail éclatée d'un œillet 3 correspondant à un levier 51. La section de passage 34 par rapport au contour fermé 32 est représentée. L'œillet 3 présente un élément sous forme de bandes 333. L'œillet 3 et le levier 51 sont liés par une interface de fixation 6 composée d'un arbre 61, d'un alésage 62, et d'orifices d'indexation 63 permettant à l'œillet 3 d'être positionné selon une pluralité d'angles relativement à l'axe de réglage 93. L'interface de fixation permet à l'utilisateur des ciseaux de positionner l'œillet 3 selon l'angle désiré avant de mettre en mouvement les ciseaux. Lors d'une coupe de cheveux, l'utilisateur pourra utiliser une ou plusieurs position(s) selon ses besoins et désirs.
La figure 11 est une vue de détail éclatée d'un œillet 3 correspondant à un levier 51. La section de passage 34 par rapport au contour fermé 32 est représentée. L'œillet 3 présente un élément sous forme de bande 333. L'œillet 3 et le levier 51 sont liés par une interface de fixation 6 composée d'ergots d'indexation 64, d'un alésage 62, et d'orifices d'indexation 63 permettant à l'œillet 3 d'être positionné selon une pluralité d'angles relativement à l'axe de réglage 93. L'interface de fixation permet à l'utilisateur des ciseaux de positionner l'œillet 3 selon l'angle désiré avant de mettre en mouvement les ciseaux. Lors d'une coupe de cheveux, l'utilisateur pourra utiliser une ou plusieurs position(s) selon ses besoins et désirs.
La figure 12 est une vue de détail d'un œillet 3 correspondant à un levier 51. L'œillet 3 diffère de celui représenté en figure 1 par le fait que l'ergot d'appui 35, qui comme dans le cadre de la figure 1 est en saillie vers l'intérieur de la section de passage 34 par rapport au contour fermé 32, est également en saillie par rapport au plan de coupe 92. Ce mode de réalisation est préféré, car il permet une parfaite maniabilité des ciseaux.
La figure 13 illustre un mode de réalisation préféré dans lequel l'ergot d'appui 35 et l'élément 331 étant un ergot présentant une extrémité libre 332 prennent leur origine dans des portions opposées dudit contour fermé 32.
La figure 14 illustre un mode de réalisation préféré dans lequel l'œillet 3 dispose de plusieurs ergots d'appui 35a et 35b. En outre, l'ergot en saillie 331 est situé en face de l'ergo d'appui 35a.
La figure 15 illustre un mode de réalisation préféré dans lequel l'ergot en saillie 331 est situé en face de l'ergo d'appui 35.
La figure 16 représente des ciseaux 1 selon l'invention vus de derrière, présentant un contour fermé 32 comportant une partie 321 incluse dans le plan de coupe et une partie décalée 322 par rapport audit plan de coupe. La partie décalée est décalée selon un angle A de 138°.

## Revendications

1. Ciseaux (1), comprenant :
- des première et deuxième lames (21, 22) montées pivotantes l'une par rapport à l'autre autour d'un axe (91) de rotation ;
- un œillet (3) solidaire de la première lame (21), l'axe (91) étant positionné entre l'œillet (3) et la première lame (21) ;
**caractérisés en ce que** :
- l'œillet (3) définit un contour fermé (32) ceinturant une section de passage (34), l'œillet (3) comportant un élément (331, 333) en saillie vers l'intérieur de la section de passage (34) par rapport au contour fermé, selon une projection orthogonale sur un plan de coupe (92) perpendiculaire à l'axe de rotation (91).

2. Ciseaux (1) selon la revendication 1, dans lesquels ledit élément est sélectionné dans le groupe constitué d'un ergot (331) ayant une extrémité libre (332) ou d'une bande (333) reliant deux emplacements du contour fermé (32).

3. Ciseaux (1) selon la revendication 1 ou 2, dans lesquels ledit élément (331) est en saillie dans la section de passage (34) sur une longueur d'au moins 5 millimètres.

4. Ciseaux (1) selon la revendication 2 ou 3, dans lesquels ledit élément est un ergot (331) en saillie avec une extrémité libre (332) de forme pointue.

5. Ciseaux (1) selon l'une quelconque des revendications précédentes, dans lesquels ledit contour fermé (32) comporte une partie (321) incluse dans ledit plan de coupe (92) et une partie décalée (322) par rapport audit plan de coupe (92) de sorte que le contour fermé (32) délimite un évidement (323) dans ledit plan de coupe (92).

6. Ciseaux (1) selon la revendication 5, dans lesquels ladite partie décalée (322) est décalée selon un angle (A) compris entre 90° et 170°, de préférence compris entre 100° et 160°, de préférence compris entre 110° et 150°, de préférence compris entre 120° et 150°, de préférence compris entre 250° et 145°, de préférence compris entre 135° et 140°.

7. Ciseaux (1) selon les revendications 5 ou 6, dans lesquels ledit évidement (323) est positionné sur un bord latéral externe du contour fermé (32).

8. Ciseaux (1) selon la revendication 7, dans lesquels la projection orthogonale dudit évidement (323) sur le plan de coupe (92) couvre au moins le secteur angulaire [40°, 140°], de préférence au moins le secteur angulaire [50°, 130°], de préférence au moins le secteur angulaire [60°, 120°], de préférence au moins le secteur angulaire [70°, 110°], de préférence au moins le secteur angulaire [80°, 100°], de préférence au moins le secteur angulaire [85°, 95°] autour du point O par rapport au vecteur OP, avec le point O défini comme le centre géométrique de la projection orthogonale du contour fermé (32) sur le plan de coupe (92), avec le point P défini comme l'intersection entre le plan de coupe (92) et l'axe de rotation (91).

9. Ciseaux (1) selon l'une quelconque des revendications 5 à 8, comprenant en outre un ergot d'appui (35) en saillie vers l'intérieur de la section de passage (34) par rapport au contour fermé (32).

10. Ciseaux (1) selon la revendication 9, **caractérisés en ce que** ledit ergot d'appui (35) a une longueur d'au moins 1 millimètre, de préférence d'au moins 2 millimètres, de préférence d'au moins 3 millimètres, de préférence d'au moins 4 millimètres.

11. Ciseaux (1) selon l'une quelconque des revendications 5 à 8, comprenant en outre deux ergots d'appui (35a) et (35b) en saillie vers l'intérieur de la section de passage (34) par rapport au contour fermé (32).

12. Ciseaux (1) selon l'une quelconque des revendications 5 à 11, dans lesquels la partie décalée (322) et ledit élément en saillie (331) sont décalés d'un même côté par rapport audit plan de coupe (92).

13. Ciseaux (1) selon l'une quelconque des revendications précédentes, dans lesquels ledit œillet (3) est monté amovible par rapport à la première lame (21) par l'intermédiaire d'une interface de fixation (6), l'interface de fixation (6) permettant la solidarisation dudit œillet (3) en plusieurs positions angulaires autour d'un axe (93) perpendiculaire à l'axe de rotation (91) des première et deuxième lames (21, 22).

14. Ciseaux (1) selon l'une quelconque des revendications 1 à 12, dans lesquels ledit œillet (3) est fixé audit levier (51).

15. Ciseaux (1) selon l'une quelconque des revendications précédentes, lesdits ciseaux (1) ne comprenant pas de charnière autre que celle présente au niveau de l'axe de rotation (91).

## Patentansprüche

1. Schere (1), umfassend:
- erste und zweite Klingen (21, 22), die relativ zueinander um eine Rotationsachse (91) schwenkbar gelagert sind;
- eine Öse (3), die mit der ersten Klinge (21) verbunden ist, wobei die Achse (91) zwischen der Öse (3) und der ersten Klinge (21) angeordnet ist;
**dadurch gekennzeichnet, dass**
- die Öse (3) einen geschlossenen Konturverlauf (32) definiert, der einen Durchgangsbereich (34) umschließt, wobei die Öse (3) ein vorspringendes Element (331, 333) aufweist, das relativ zum geschlossenen Konturverlauf in den Durchgangsbereich (34) hineinragt, gemäß einer orthogonalen Projektion auf eine Schnittebene (92), die senkrecht zur Rotationsachse (91) verläuft.

2. Schere (1) nach Anspruch 1, wobei das genannte Element aus der Gruppe bestehend aus einem Vorsprung (331) mit einem freien Ende (332) oder einem Steg (333), der zwei Stellen des geschlossenen Konturverlaufs (32) verbindet, ausgewählt ist.

3. Schere (1) nach Anspruch 1 oder 2, wobei das genannte Element (331) über eine Länge von mindestens 5 Millimetern in den Durchgangsbereich (34) hineinragt.

4. Schere (1) nach Anspruch 2 oder 3, wobei das genannte Element ein vorspringender Vorsprung (331) mit einem freien Ende (332) mit spitzer Form ist.

5. Schere (1) nach einem der vorhergehenden Ansprüche, wobei der geschlossene Konturverlauf (32) einen Teil (321) umfasst, der in der Schnittebene (92) liegt, sowie einen gegenüber der Schnittebene (92) versetzten Teil (322), sodass der geschlossene Konturverlauf (32) in der Schnittebene (92) eine Ausnehmung (323) begrenzt.

6. Schere (1) nach Anspruch 5, wobei der versetzte Teil (322) um einen Winkel (A) zwischen 90° und 170° versetzt ist, vorzugsweise zwischen 100° und 160°, vorzugsweise zwischen 110° und 150°, vorzugsweise zwischen 120° und 150°, vorzugsweise zwischen 250° und 145°, vorzugsweise zwischen 135° und 140°.

7. Schere (1) nach Anspruch 5 oder 6, wobei die Ausnehmung (323) an einem äußeren seitlichen Rand des geschlossenen Konturverlaufs (32) angeordnet ist.

8. Schere (1) nach Anspruch 7, wobei die orthogonale Projektion der Ausnehmung (323) auf die Schnittebene (92) mindestens den Winkelbereich [40°, 140°], vorzugsweise mindestens den Winkelbereich [50°, 130°], vorzugsweise mindestens den Winkelbereich [60°, 120°], vorzugsweise mindestens den Winkelbereich [70°, 110°], vorzugsweise mindestens den Winkelbereich [80°, 100°], vorzugsweise mindestens den Winkelbereich [85°, 95°] um den Punkt O relativ zum Vektor OP abdeckt, wobei der Punkt O als geometrisches Zentrum der orthogonalen Projektion des geschlossenen Konturverlaufs (32) auf die Schnittebene (92) definiert ist und der Punkt P als der Schnittpunkt zwischen der Schnittebene (92) und der Rotationsachse (91) definiert ist.

9. Schere (1) nach einem der Ansprüche 5 bis 8, ferner umfassend einen Stützvorsprung (35), der relativ zum geschlossenen Konturverlauf (32) in den Durchgangsbereich (34) hineinragt.

10. Schere (1) nach Anspruch 9, **dadurch gekennzeichnet, dass** der Stützvorsprung (35) eine Länge von mindestens 1 Millimeter, vorzugsweise mindestens 2 Millimeter, vorzugsweise mindestens 3 Millimeter, vorzugsweise mindestens 4 Millimeter aufweist.

11. Schere (1) nach einem der Ansprüche 5 bis 8, ferner umfassend zwei Stützvorsprünge (35a) und (35b), die relativ zum geschlossenen Konturverlauf (32) in den Durchgangsbereich (34) hineinragen.

12. Schere (1) nach einem der Ansprüche 5 bis 11, wobei der versetzte Teil (322) und das vorspringende Element (331) auf derselben Seite relativ zur Schnittebene (92) versetzt sind.

13. Schere (1) nach einem der vorhergehenden Ansprüche, wobei die Öse (3) gegenüber der ersten Klinge (21) lösbar mittels einer Befestigungsschnittstelle (6) montiert ist, wobei die Befestigungsschnittstelle (6) die Befestigung der Öse (3) in mehreren Winkelpositionen um eine Achse (93) ermöglicht, die senkrecht zur Rotationsachse (91) der ersten und zweiten Klingen (21, 22) verläuft.

14. Schere (1) nach einem der Ansprüche 1 bis 12, wobei die Öse (3) an dem Hebel (51) befestigt ist.

15. Schere (1) nach einem der vorhergehenden Ansprüche, wobei die Schere (1) kein anderes Scharnier als das an der Rotationsachse (91) vorhandene aufweist.

## Claims

1. Scissors (1), comprising:
- first and second blades (21, 22) pivotally mounted relative to each other around an axis of rotation (91);
- an eyelet (3) attached to the first blade (21), the axis (91) being positioned between the eyelet (3) and the first blade (21); **characterized in that**:
- the eyelet (3) defines a closed contour (32) encircling a passage section (34), the eyelet (3) comprising an protruding element (331, 333) projecting inwards from the passage section (34) relative to the closed contour, according to an orthogonal projection on a cutting plane (92) perpendicular to the axis of rotation (91).

2. Scissors (1) according to claim 1, wherein said element is selected from the group consisting of a lug (331) having a free end (332) or a strip (333) connecting two locations of the closed contour (32).

3. Scissors (1) according to claim 1 or 2, wherein said element (331) protrudes into the passage section (34) for a length of at least 5 millimeters.

4. Scissors (1) according to claim 2 or 3, wherein said element is a protruding lug (331) with a free end (332) of pointed shape.

5. Scissors (1) according to any one of the preceding claims, wherein said closed contour (32) comprises a part (321) included in said cutting plane (92) and an offset part (322) from said cutting plane (92) such that the closed contour (32) delimits a cutout (323) in said cutting plane (92).

6. Scissors (1) according to claim 5, wherein said offset part (322) is offset at an angle (A) between 90° and 170°, preferably between 100° and 160°, preferably between 110° and 150°, preferably between 120° and 150°, preferably between 250° and 145°, preferably between 135° and 140°.

7. Scissors (1) according to claims 5 or 6, wherein said cutout (323) is positioned on an external lateral edge of the closed contour (32).

8. Scissors (1) according to claim 7, wherein the orthogonal projection of said cutout (323) on the cutting plane (92) covers at least the angular sector [40°, 140°], preferably at least the angular sector [50°, 130°], preferably at least the angular sector [60°, 120°], preferably at least the angular sector [70°, 110°], preferably at least the angular sector [80°], 100°], preferably at least the angular sector [85°, 95°] around the point O with respect to the vector OP, with the point O defined as the geometric center of the orthogonal projection of the closed contour (32) on the cutting plane (92), with the point P defined as the intersection between the cutting plane (92) and the axis of rotation (91).

9. Scissors (1) according to any one of claims 5 to 8, further comprising a support lug (35) projecting inwards from the passage section (34) in relation to the closed contour (32).

10. Scissors (1) according to claim 9, **characterized in that** said support lug (35) has a length of at least 1 millimeter, preferably at least 2 millimeters, preferably at least 3 millimeters, preferably at least 4 millimeters.

11. Scissors (1) according to any one of claims 5 to 8, further comprising two support lugs (35a) and (35b) projecting inwards from the passage section (34) in relation to the closed contour (32).

12. Scissors (1) according to any one of claims 5 to 11, wherein the offset part (322) and said protruding element (331) are offset on the same side with respect to said cutting plane (92).

13. Scissors (1) according to any one of the preceding claims, wherein said eyelet (3) is mounted removable with respect to the first blade (21) by means of a fixing interface (6), the fixing interface (6) allowing the eyelet (3) to be secured said eyelet (3) to be attached in several angular positions around an axis (93) perpendicular to the axis of rotation (91) of the first and second blades (21, 22).

14. Scissors (1) according to any one of claims 1 to 12, wherein said eyelet (3) is attached to said lever (51).

15. Scissors (1) according to any one of the preceding claims, said scissors (1) not comprising any hinge other than the one present at the rotation axis (91).
